# EUROPÄISCHE PATENTSCHRIFT

(11) **EP 2 535 158 B1**
(45) Veröffentlichungstag und Bekanntmachung des Hinweises auf die Patenterteilung: **12.11.2014**
(21) Anmeldenummer: 12172398.5
(22) Anmeldetag: 18.06.2012
(51) Int. Cl.: B27N 3/14

(54) **Scalperwalzen-Anordnung zum Nivellieren von auf einem Förderband aufliegenden Holzschüttgutmengen**
Scalper roller assembly for levelling wooden bulk goods lying on a conveyer belt
Agencement de boulons scalper pour la mise de niveau de quantités de marchandises en bois se trouvant sur une bande de transport

(30) Priorität: 17.06.2011 DE 202011102185 U
(43) Veröffentlichungstag der Anmeldung: 19.12.2012
(73) Patentinhaber: BINOS GMBH, 31832 Springe (DE)
(72) Erfinder: Greten, Tom, 31848 Bad Münder (DE); Jurisch, Klaus, 25856 Hattstedtermarsch (DE)
(74) Vertreter: Jabbusch, Matthias

(56) Entgegenhaltungen:
- EP-A1- 0 161 323
- EP-A1- 0 162 118
- DE-A1- 1 728 468
- DE-A1- 19 503 407
- DE-A1-102008 027 708
- DE-C- 971 889
- US-A- 2 822 028
- US-A- 3 665 065

## Beschreibung

Die Erfindung betrifft eine Scalperwalzen-Anordnung gemäß Anspruch 1.

Für bestimmte Arbeits- bzw. Herstellungsprozesse ist es erforderlich, eine Schüttgutmenge zu nivellieren, d. h. eine Schüttgutmenge mit etwa gleicher Dicke auszubilden. Schüttgutmengen werden beispielsweise in der Holzindustrie eingesetzt, um aus aufgeschütteten Holzpartikeln beispielsweise durch Pressen Platten herzustellen. Eine Scalperwalze für diesen Zweck ist aus der DE 103 47 298 A1 bekannt. Sie hebt über die gesamte Breite des Förderbandes Material von der Oberfläche der aufgestreuten Schüttgutmenge ab. DE/02008 027 708 offenbart eine Scalperwalzen-Anordnung besthende aus mehreren Scalperwalzen-Abschnitten gemäß dem Oberbegriff des Anspruchs 1.

Beispielsweise bei Holzplatten besteht die Anforderung, dass eine hergestellte Holzplatte über ihre gesamte Breite ein gleiches Flächengewicht und damit eine gleiche Dichte aufweist. Durch eine gleiche Aufschütthöhe der Schüttgutmenge wird dieses gleiche Flächengewicht nicht unbedingt erreicht, da durch bestimmte Einflüsse in einigen Bereichen der Schüttgutmenge eine Verdichtung der Schüttgutmenge auftreten kann, während in anderen Bereichen beispielsweise durch Lufteinschluss eine Auflockerung der Schüttgutmenge auftritt. Durch das gleiche Abheben von Schüttgütern von der Oberfläche der Schüttgutmenge wird dann ein gleiches Flächengewicht über die Breite der Schüttgutmenge bei der später hergestellten Holzplatte nicht erreicht.

Um dem zu begegnen, ist bereits vorgeschlagen worden, von der Schüttgutmenge über deren Breite mit Scalperwalzen verschiedene Materialmengen zu entnehmen. In der DE 39 38 681 bzw. in der DE 40 15 583 A1 sind zur Behebung dieses Problems Unterkonstruktionen für das Förderband vorgeschlagen worden, welche abschnittsweise anhebbar bzw. absenkbar sind. Auf diese Weise wird das Förderband näher an die Scalperwalze herangeführt bzw. weiter von dieser entfernt, um ein mehr oder weniger Wegnehmen der auf dem Förderband aufliegenden Schüttgüter zu erreichen.

Ein Förderband für Schüttgüter weist jedoch eine nur begrenzte Flexibilität auf. Von daher ist eine präzise Einstellung der Wegnahme von Material aus der Schüttgutmenge nicht erreichbar.

Die Scalperwalze kämmt Material ab, d.h. sie taucht einige Zentimeter in die Matte ein und rotiert gegen die Förderrichtung. Dabei ist die Walze rau oder sägezahnförmig, sie nimmt Material mit und bringt es in eine Absaugung. Das Material wird oben wieder in eine Ausgangsformmaschine eingebracht.

Wenn unten das Band angehoben wird, wird weniger Volumen unterhalb der Scalperwalze transportiert und damit wird das Gesamtflächengewicht in diesem Segment kleiner.

Die Nachteile der bisherigen Lösung, das Förderband durch die sogenannten Stelltische mehr oder weniger anzuheben, liegen wie beschrieben darin, dass das Förderband nicht unendlich flexibel ist. Dadurch ist die Flexibilität der Änderungen limitiert. Benachbarte Sektionen können nicht so beeinflusst werden, wie es erforderlich ist. Dies ist nachteilig, je mehr Volumenstrom unter der Scalperwalze ist, also wenn mittlere oder dicke Stärken gefahren werden sollen.

In einigen Anwendungsfällen kann auch vorgesehen sein, dass eine ungleiche Verteilung der Schüttgutmenge auf dem Band gewünscht wird. Beispielsweise wird in Randbereichen eines Materialstranges eine erhöhte Schüttung vorgenommen, um hier seitliche Verluste des Materials auszugleichen. Auch in Bereichen zwischen den seitlichen Rändern können erhöhte Schüttmengen vorgesehen werden, beispielsweise streifenförmige Schüttmengen, um hier eine bestimmte Verteilung der Schüttgüter zu erreichen.

Der Erfindung liegt die Aufgabe zugrunde, eine Anordnung der eingangs genannten Gattung aufzuzeigen, mit der eine Nivellierung oder gewünschte Verteilung der auf dem Förderband aufliegenden Schüttgutmenge auch hinsichtlich ihres Flächengewichtes sicher durchführbar ist, wobei zusätzlich eine Einsparung an Schüttgutgütern eintreten soll.

Diese Aufgabe ist erfindungsgemäß dadurch gelöst, dass jeder Scalperwalzen-Abschnitt auf seiner mit der Schüttgutmenge in Kontakt geratenden Abschnitten mit Abtragungselementen für das Schüttgut versehen ist, wobei die Abtragungselemente als frei vorstehende Borsten oder Lamellen ausgebildet sind.

Bei der erfindungsgemäßen Anordnung wird am Förderband für die Schüttgutmenge keine Veränderung vorgenommen. Das Förderband liegt auf planen Unterlagen auf. Die Veränderung wird vielmehr an der Scalperwalze selbst durchgeführt, indem diese aus einer über die gesamte Breite des Förderbandes gleichen zylinderförmigen Ausbildung herausgeführt wird und zumindest an ihrer Oberfläche in voneinander unabhängige Abschnitte unterteilt wird. Jeder einzelne Abschnitt bildet vorzugsweise einen Teil der Scalperwalze aus, er ist dann gleichfalls zylinderförmig ausgebildet. Die Scalperwalzen-Abschnitte sind jedoch unabhängig voneinander z. B. höhenveränderlich gehalten, so dass eine Beeinflussung der Schüttgutmenge in verschiedenen Bereichen in verschiedenen Höhen möglich ist.

Die Scalperwalzen-Abschnitte greifen mit den auf ihren Abschnitten angeordneten Abtragungselementen in das Schüttgut ein. Die Abtragungselemente sind auf den Flächen angeordnet, die mit den Schüttgutmengen in Kontakt geraten. Bei zylinderförmigen Scalperwalzen-Abschnitten sind dies die außen liegenden Mantelflächen. Sie sind vollständig mit Abtragungselementen ausgerüstet, bei Abnutzung der Abtragungselemente können diese durch neue ersetzt werden.

In Bereichen, in denen bereits eine Verdichtung der Schüttgutmenge festgestellt wurde, können ein oder mehrere zugeordnete Scalperwalzen-Abschnitte tiefer eingestellt werden als in Bereichen, in denen eine Auflockerung des Schüttgutmaterials festgestellt wurde. Hier werden Scalperwalzen-Abschnitte höher angeordnet, um eine größere Verdichtung des Schüttgutmaterials durch geringe Abnahme von Material zu erreichen.

Nach einer Weiterbildung kann vorgesehen, dass die Borsten eine elastische Ausbildung aufweisen und dass den Borsten eine Vorbiegeeinrichtung zugeordnet ist. Bei einem ersten Scalperwalzen-Abschnitt kann eine Anordnung über dem Schüttgut eingestellt werden, die kleiner ist als bei einem benachbarten Scalperwalzen-Abschnitt. Mit dem ersten Scalperwalzen-Abschnitt wird dann mehr Material von der Schüttgutmenge weggenommen, da der Abstand seiner Oberfläche zum Förderband geringer ausgebildet ist. Die Vorbiegeeinrichtung für die Borsten ist vorzugsweise eine unterhalb des Scalperwalzen-Abschnittes angeordnete Lippe, welche horizontal und vertikal veränderbar ist. Die Borsten können bereits von vorneherein zur Oberfläche des Scalperwalzen-Abschnittes schräg gestellt sein. Durch die Vorbiegeeinrichtung wird diese Schräge noch erhöht, dadurch verringert sich der Abstand der freien Enden der Borsten zur Oberfläche des Scalperwalzen-Abschnittes.

Nach einer Weiterbildung kann vorgesehen sein, dass jeder Scalperwalzen-Abschnitt eine schräge Anordnung in Bezug auf die Ausrichtung des Förderbandes hat. Bei einer Ausrichtung der Scalperwalzen-Abschnitte parallel zur Ausrichtung des Förderbandes kann es jedoch sein, dass zwischen zwei einander benachbarten Scalperwalzen ein dünner Grat an Material stehen bleibt. Es können sich Hügei und vorstehende Grate bilden. Um dieses zu verhindern, sieht der Erfindung eine Schrägstellung der Scalperwalzen-Abschnitte vor. In Bezug auf die Aufrichtung des Förderbandes werden dann Schüttgutbereiche auf Höhe einer Annäherung zweier einander benachbarter Scalperwalzen-Abschnitte von beiden Scalperwalzen-Abschnitten bearbeitet. Ein vorstehender Grat kann nicht entstehen.

Dabei ist es vorgesehen, dass die Scalperwalze insgesamt mit allen Abschnitten in eine schräge Ausrichtung gebracht wird. Vorzugsweise ist jedoch jedem Scalperwalzen-Abschnitt eine Einrichtung zum Einnehmen der schrägen Anordnung zugeordnet, so dass hier an den Scalperwalzen-Abschnitten direkt eine Einstellung erfolgen kann. Dadurch ist der benötigte Raumbedarf für die Scalperwalze vorteilhaft reduziert.

Ausführungsbeispiele dieser Erfindung, aus denen sich weitere erfinderische Merkmale ergeben, sind in der Zeichnung dargestellt. Es zeigen:
- Fig. 1:: eine Scalperwalzen-Anordnung nach dem Stand der Technik,
- Fig. 2:: eine Scalperwalze nach einem ersten Ausführungsbeispiel einer Scalperwalzen-Anordnung,
- Fig. 3:: eine Seitenansicht der Scalperwalze gemäß Fig. 2,
- Fig. 4:: eine Draufsicht einiger Scalperwalzen-Abschnitte,
- Fig. 5:: eine Seitenansicht eines Scalperwalzen-Abschnittes,
- Fig. 6:: eine Ansicht eines Scalperwalzen-Abschnittes nach einem zweiten Ausführungsbeispiel und
- Fig. 7:: eine Draufsicht auf Scalperwalzen-Abschnitte nach einem Ausführungsbeispiel, einer erfindungsgemäßer Scalperwalzen-Anordnung.

Fig. 1 zeigt den Stand der Technik, dabei aber auch den grundsätzlichen Aufbau einer Scalperwalzen-Anordnung. Eine Scalperwalze 1 ist zylinderförmig ausgebildet, sie ist oberhalb eines Förderbandes 2 angeordnet. Die Anordnung der Scalperwalze 1 erfolgt dabei quer zur Ausrichtung, d. h. zur Förderrichtung, des Förderbandes 2. Auf dem Förderband 2 liegt eine Schüttgutmenge 3 auf. Diese Schüttgutmenge 3 wird durch die Scalperwalze 1 nivelliert, indem die Schüttgüter auf dem Förderband 2 entlang des Pfeils 4 transportiert werden und die Scalperwalze 1 in eine Rotation im Uhrzeigersinn versetzt wird. Nach dem Stand der Technik ist die Scalperwalze 1 einstückig ausgebildet.

Fig. 2 zeigt eine Scalperwalze 1 der Scalperwalzen-Anordnung. Hier ist vorgesehen, dass die Scalperwalze 1 in voneinander unabhängige Scalperwalzen-Abschnitte 5 aufgeteilt ist. Jeder Scalperwalzen-Abschnitt 5 ist zylinderförmig ausgebildet, aufgrund der geringen Breite der Scalperwalzen-Abschnitte 5 von beispielsweise 10 cm ergibt sich eine Aneinanderreihung von zylinderförmigen Scheiben.

Fig. 2 und insbesondere Fig. 3 zeigen, dass jeder Scalperwalzen-Abschnitt 5 höhenveränderlich gehalten ist. Die Halteeinrichtungen sind nicht weiter dargestellt. Die Einstellung der Höhe der Scalperwalzen-Abschnitte 5 richtet sich nach der Rohdichte der Schüttgutmenge im Bereich jedes Scalperwalzen-Abschnittes 5. Durch eine Messung wird diese Rohdichte zuvor festgestellt. Die Scalperwalze 1 ist oberhalb des Förderbandes 2 angeordnet, die Schüttgutmenge 3 befindet sich dann zwischen Förderband 2 und Scalperwalze 1, die Scalperwalzen-Abschnitte 5 tauchen verschieden weit in die Schüttgutmenge 3 ein und nehmen entsprechend mehr oder weniger Material von der Schüttgutmenge 3 ab.

Fig. 4 zeigt, dass auf der Oberfläche jedes Scalperwalzen-Abschnittes 5 Borsten 6 angeordnet sind. Die Borsten 6 sind parallel zueinander ausgerichtet, sie stehen etwa vertikal von der Oberfläche des zugeordneten Abschnittes des Scalperwalzen-Abschnittes 5 vor.

Die einzelnen Scalperwalzen-Abschnitte 5 sind an Auslegearmen 7 gehalten. Jeder Auslegearm 7 weist meist eine flache Bauform auf. Fig. 5 zeigt, dass der Auslegearm in einem Drehgelenk 8 aufgenommen ist, wobei er insgesamt L-förmig ausgebildet ist. An einem Ende des L-förmigen Auslegearms 7 ist der Scalperwalzen-Abschnitt 5 mit Borsten 6 angeordnet, das freie Ende des Auslegearmes 7 wird von einer Kolbenzylinderanordnung 9 beaufschlagt. Mit dieser ist eine Verschwenkung des Auslegearms 7 um die Drehachse des Drehgelenkes 8 möglich, mit der Folge, dass der Scalperwalzen-Abschnitt 5 mit seinen Borsten 6 mehr oder weniger weit in die Schüttgutmenge 3 vorsteht.

Die zwischen den einzelnen Scalperwalzen-Abschnitten 5 verbleibenden Zwischenräume werden durch die nicht ganz exakt parallel ausgerichteten Borsten 6 überbrückt.

In Fig. 6 ist dem Scalperwalzen-Abschnitt 5 mit seinen Borsten 6 eine Vorbiegeeinrichtung 10 für die Borsten 6 zugeordnet. Der Scalperwalzen-Abschnitt 5 kann wie in Fig. 2 aus einzelnen Abschnitten ausgebildet sein, möglich ist aber auch eine Ausbildung der Scalperwalze 1 als ein durchgehender Abschnitt 5, bei dem dann mit Hilfe der Vorbiegeeinrichtung 10 abschnittsweise die Borsten 6 vorgebogen werden.

Die Vorbiegeeinrichtung 10 hat eine Lippe 11, welche vertikal und horizontal veränderbar ist. Mit Hilfe der Lippe 11 können die Borsten 6 schräger zur Oberfläche des Scalperwalzen-Abschnittes 5 angestellt werden, wodurch sich insgesamt die Höhe des Scalperwalzen-Abschnittes 5 im Bereich der Vorbiegeeinrichtung 10 verringert. Die Borsten 6 tauchen mehr oder weniger weit in die Schüttgutmenge 3 ein.

Bei dieser Ausgestaltung stehen die Borsten von vorneherein schräger auf der Oberfläche des Scalperwalzen-Abschnittes 5 auf. Dadurch können sie bei kompaktem Außendurchmesser länger ausgebildet sein und aufgrund dessen größere Vorbiegungen erhalten.

Über die gesamte Breite der Scalperwalze 1 können eng aufeinanderfolgend Vorbiegeeinrichtungen 10 vorgesehen sein.

Die Lippe 11 wird insbesondere vertikal derart eingestellt, dass die von der Lippe 11 frei werdenden Borsten 6 in gewünschter Weise in das Schüttgutmaterial 3 eingreifen. Die Einstellung der Lage der Lippe 11 kann über einen entsprechenden Antrieb 12 erfolgen.

In Figur 7 ist eine Schrägstellung der Scalperwalzen-Abschnitte 5 gezeigt. Die Scalperwalzen-Abschnitte 5 nehmen zur Horizontalen einen Winkel α = 83 Grad ein. Die Parallelität der einander benachbarten Scalperwalzen-Abschnitte 5 ist dabei gewährleistet.

## Patentansprüche

1. Scalperwalzen-Anordnung zum Nivellieren von auf einem Förderband aufliegenden Holzschüttgutmengen zum Herstellen einer Holzplatte, umfassend wenigstens eine Scalperwalze, welche etwa quer zur Ausrichtung des Förderbandes oberhalb dieses angeordnet ist, wobei die Scalperwalze über ihre Längserstreckung zumindest an ihrer Oberfläche aus mehreren Scalperwalzen-Abschnitten ausgebildet ist und dass der Abstand zwischen der Oberfläche jedes Scalperwalzen-Abschnittes und dem Förderband unabhängig von anderen Scalperwalzen-Abschnitten veränderlich ist, und
jeder Scalperwalzen-Abschnitt (5) auf seinen mit der Schüttgutmenge (3) in Kontakt geratenden Abschnitten mit Abtragungselementen für das Schüttgut (3) versehen ist, wobei die Abtragungselemente als frei vorstehende Borsten (6) oder Lamellen ausgebildet sind, **dadurch gekennzeichnet, dass** jeder Scalperwalzen-Abschnitt (5) eine schräge Anordnung in Bezug auf die Ausrichtung des Förderbandes (2) hat.

2. Scalperwalzen-Anordnung nach Anspruch 1, **dadurch gekennzeichnet, dass** jeder Scalperwalzen-Abschnitt (5, 5') höhenveränderlich gehalten ist.

3. Scalperwalzen-Anordnung nach Anspruch 1 oder 2, **dadurch gekennzeichnet, dass** die Borsten (6) eine elastische Ausbildung aufweisen und dass den Borsten (6) eine Vorbiegeeinrichtung (10) zugeordnet ist.

4. Scalperwalzen-Anordnung nach Anspruch 3, **dadurch gekennzeichnet, dass** die Vorbiegeeinrichtung (10) eine unterhalb eines Scalperwalzen-Abschnittes (5) angeordnete Lippe (11) umfasst, welche horizontal und vertikal lageveränderbar ist.

5. Scalperwalzen-Anordnung nach einem der vorhergehenden Ansprüche, **dadurch gekennzeichnet, dass** jedem Scalperwalzen-Abschnitt (5) eine Einrichtung zum Einnehmen der schrägen Anordnung zugeordnet ist.

## Claims

1. A scalper roller assembly for leveling wooden bulk goods lying on a conveyer belt in the manufacture of a wooden board, comprising at least one scalper roller that is arranged above the conveyor belt approximately transverse to the orientation thereof, wherein the scalper roller is, referred to its longitudinal direction, at least on its surface composed of several scalper roller sections and the clearance between the surface of each scalper roller section and the conveyor belt is variable independently of other scalper roller sections, and wherein each scalper roller section (5) is provided with stripping elements for the bulk material (3) on its sections that come in contact with the bulk material (3) and the stripping elements are realized in the form of freely protruding bristles (6) or lamellae,
**characterized in**
**that** each scalper roller section (5) has an inclined arrangement referred to the orientation of the conveyor belt (2).

2. The scalper roller assembly according to claim 1, **characterized in that** each scalper roller section (5, 5') is held such that its height is variable.

3. The scalper roller assembly according to claim 1 or 2, **characterized in that** the bristles (6) have an elastic design, and **in that** a pre-bending device (10) is assigned to the bristles (6).

4. The scalper roller assembly according to claim 3, **characterized in that** the pre-bending device (10) comprises a lip (11) that is arranged underneath a scalper roller section (5) and the position of which is horizontally and vertically variable.

5. The scalper roller assembly according to one of the preceding claims, **characterized in that** a device for assuming the inclined arrangement is assigned to each scalper roller section (5).

## Revendications

1. Agencement de rouleaux scalper pour la mise de niveau de quantités de marchandises en bois reposant sur une bande de transport pour fabriquer une plaque de bois, comprenant au moins un rouleau scalper qui est disposé au-dessus de la bande de transport environ transversalement à l'alignement de celle-ci, sachant que le rouleau scalper est formé de plusieurs tronçons de rouleau scalper sur son prolongement longitudinal au moins sur sa surface, et que l'écart entre la surface de chaque tronçon de rouleau scalper et la bande de transport peut être modifié indépendamment des autres tronçons de rouleau scalper, et que chaque tronçon de rouleau scalper (5) est doté d'éléments d'enlèvement pour la marchandise en vrac (3) sur ses tronçons entrant en contact avec la quantité de marchandise en vrac (3), sachant que les éléments d'enlèvement sont conçus en tant que soies (6) ou lamelles dégagées en saillie,
**caractérisé**
**en ce que** chaque tronçon de rouleau scalper (5) est agencé en biais par rapport à l'alignement de la bande de transport (2).

2. Agencement de rouleaux scalper selon la revendication 1, **caractérisé en ce que** chaque tronçon de rouleau scalper (5, 5') est tenu en étant modifiable en hauteur.

3. Agencement de rouleaux scalper selon la revendication 1 ou 2, **caractérisé en ce que** les soies (6) présentent une formation élastique et qu'un dispositif de préfléchissement (10) est attribué aux soies (6).

4. Agencement de rouleaux scalper selon la revendication 3, **caractérisé en ce que** le dispositif de préfléchissement (10) comprend une lèvre (11) disposée en-dessous d'un tronçon de rouleau scalper (5) dont la position est modifiable horizontalement et verticalement.

5. Agencement de rouleaux scalper selon l'une des revendications précédentes, **caractérisé en ce qu'**à chaque tronçon de rouleau scalper (5) correspond un dispositif de réception de l'agencement en biais.
